# EUROPÄISCHE PATENTSCHRIFT

(11) **EP 2 801 654 B1**
(45) Veröffentlichungstag und Bekanntmachung des Hinweises auf die Patenterteilung: **12.06.2019**
(21) Anmeldenummer: 14167316.0
(22) Anmeldetag: 07.05.2014
(51) Int. Cl.: D06F 58/20

(54) **Wäschetrockner mit einer in einem Gehäuse drehbar gelagerten Trommel**
Laundry dryer with drum which is mounted so as to be rotatable in a housing
Sèche-linge doté d'un tambour monté en rotation dans un boîtier

(30) Priorität: 07.05.2013 DE 102013104680
(43) Veröffentlichungstag der Anmeldung: 12.11.2014
(73) Patentinhaber: Miele & Cie. KG, 33332 Gütersloh (DE)
(72) Erfinder: Drösler, Rainer, 33818 Leopoldshöhe (DE); Birkenhauer, Udo, 59929 Brilon (DE)

(56) Entgegenhaltungen:
- EP-A1- 2 549 007
- EP-A1- 2 573 253
- EP-A1- 2 650 425
- DE-A1- 10 101 348
- JP-A- 2006 218 313
- JP-A- 2009 165 720

## Beschreibung

Die Erfindung betrifft einen Wäschetrockner mit einer in einem Gehäuse drehbar gelagerten Trommel, welches in seiner Grundbauform ein Bodenmodul umfasst, wobei der Trommel erhitzte Prozessluft zugeleitet wird, und wobei der Wäschetrockner mit einer im Bodenmodul angeordneten Wärmepumpeneinrichtung ausgestattet ist, bei der Kältemittel im Kreislauf über einen Verdampfer, einen Verdichter, einen Verflüssiger und eine Drosseleinrichtung zirkuliert, wobei die Prozessluft zur Erwärmung über den Verflüssiger geführt wird, wobei zur Kühlung des Kompressors und/oder des Kältemittels ein Kühlgebläse vorgesehen ist, wobei das Bodenmodul als Baugruppe mit der Wärmepumpeneinheit einen Schacht aufweist, in dem das Kühlgebläse für den am Bodenmodul eingefassten Kompressor einsetzbar ist.

Ein derartiger Wäschetrockner ist aus der EP 2 573 253 A1 bekannt. Der Schacht zur Aufnahme des Kühlluftgebläses ist mit einer zur Frontseite des Bodenmoduls öffnenden Aufnahme für das Kühlluftgebläse ausgebildet. Ferner offenbart auch die EP 2 549 007 A1 einen Wäschetrockner, bei dem ein Kühlluftgebläse im Bodenmodul des Wäschetrockners aufgenommen ist.

Aus der DE 101 01 348 A1 ist ein elektrischer Lüfter bekannt, der für eine vereinfachte Montage in einem zu belüftenden Gerät mit Rastelementen ausgebildet ist.

Aus dem Stand der Technik gemäß der DE4409607 ist außerdem ein Kondensationswäschetrockner mit einem geschlossenen Prozesskreislauf bekannt. In dem Prozesskreislauf wird mittels eines Prozessluftgebläses Trocknungsluft über einen Lufteinlass einer Trockenkammer zugeführt, wobei über einen Luftauslass diese wieder abgeführt wird. Dabei wird in einem Wärmetauscher die Prozessluft entfeuchtet und danach durch eine Heizung wieder erwärmt. Die Bereitstellung der trockenen Luft erfolgt hierbei mit einer Wärmepumpeneinrichtung, die mit einem Kältemittelkreislauf ausgestattet ist, bei dem das Kältemittel in einem Leitungssystem mit einem Verdampfer, einem Verdichter und einem Verflüssiger und einer Drosseleinrichtung zirkuliert und der Wärmetauscher den Verdampfer und die Heizung den Verflüssiger der Wärmepumpe enthält.

Um insbesondere die Überhitzung des Verdichters zu unterbinden wird bei der bekannten Wärmepumpeneinrichtung der Verdichter durch ein Kühlluftgebläse gekühlt, welches insbesondere die Außenluft ansaugt und direkt auf den Verdichter oder Kompressor bläst, so dass dieser von außen her gekühlt wird. Das Kühlgebläse kann hierbei auch das Kältemittel herunterkühlen. Bei dieser aus dem Stand der Technik bekannten Wärmepumpeneinrichtung wird es als nachteilig angesehen, dass insbesondere das Kühlgebläse im Bodenbereich mitverbaut werden muss, wobei insbesondere die Montage des Kühlgebläses sehr aufwendig ist. Hierzu bedarf es in der Bodengruppe besonderer Halterungen, die vorgehalten werden müssen, um auf diese Weise eine effiziente Kühlung für den Kompressor bzw. Verdichter vorzuhalten.

Der Erfindung stellt sich somit das Problem einen Wäschetrockner der beschriebenen Art mit einer im Bodenmodul angeordneten Wärmepumpeneinrichtung derart weiterzubilden, bei dem die Montage des Kühlgebläses für den Verdichter oder den Kompressor wesentlich vereinfacht wird, wobei auch eine Demontage des Kühlgebläses für den Fall des Defektes schnell und einfach vorgenommen werden soll.

Erfindungsgemäß wird dieses Problem mit den Merkmalen des Anspruchs 1 gelöst. Vorteilhafte Ausgestaltungen und Weiterbildung der Erfindung ergeben sich aus den nachfolgenden Unteransprüchen.

Die mit der Erfindung erreichten Vorteile bestehen nun darin, dass aufgrund der Anbringung eines Schachtes im Bodenmodulbereich das Kühlgebläse einfach wie eine Schublade in den Schacht eingeführt werden kann. Infolge der Selbsthalterung zentriert sich das Kühlgebläse in dem Schacht selbst und ist somit immer für den Lufttransport entsprechend exakt eingesetzt. Auch besteht nun die Möglichkeit, da der Schacht zur Seite hin geöffnet ist, dass bei auftretenden Fehlern das Kühlgebläse leicht und einfach wieder ausgewechselt werden kann, in dem die Seitenwand am Gehäuse abgenommen wird, so dass dann die Schachtöffnung frei ist, um dann das Kühlgebläse aus dem Schacht herauszuziehen.

Erfindungsgemäß wird daher vorgeschlagen, dass das Bodenmodul als Baugruppe mit der Wärmepumpeneinheit einen Schacht aufweist, in dem das Kühlgebläse für den am Bodenmodul eingefassten Verdichter einsetzbar ist und dass der Schacht am Bodenmodul ***eine*** zur Seite des Bodenmoduls hin ausgerichtete seitliche Öffnung aufweist zur Montage bzw. zur Demontage des Kühlgebläses. Nach einer vorteilhaften Ausgestaltung der Erfindung weist der Schacht im Wesentlichen eine Kastenform mit geöffneten Seitenwänden zur Durchleitung des Kühlluftstromes auf. Hierbei wird die Kühlluft von der Außenseite und hier insbesondere von der Frontseite des Wäschetrockners angesaugt, und in das Bodenmodul geblasen wo der Kompressor oder Verdichter eingebaut ist. Somit umströmt die gekühlte Luft den Verdichter bzw. den Kompressor, so dass dieser gekühlt wird.

Gemäß der Erfindung weist das Kühlgebläse ebenfalls ein kastenförmiges Gehäuse auf, welches im Formschluss in den Schacht einschiebbar ist. Hierbei sind im Wandbereich des Schachtes federnde Elemente angeordnet zur spielfreien Halterung des Kühlgebläses im eingeschobenen Zustand. Die federnden Elemente können aus der Kunststoffwand, also aus dem Wandbereich des Schachtes, herausgeformt sein und bilden hierbei die Zwangszentrierung des Gehäuses in dem Schacht.

Nach einer vorteilhaften Weiterbildung der Erfindung ist im Öffnungsbereich des Schachtes ein gegen selbsttätiges Herausrutschen sichernder Schnapphaken angeordnet, der das Kühlgebläsegehäuse im eingeschobenem Zustand hintergreift. Somit wird gewährleistet, dass ein selbsttätiges Herauslösen des Kühlgehäuses unterbunden wird.

Nach einer besonders vorteilhaften Ausgestaltung der Erfindung ist am Kühlgebläsegehäuse an wenigstens einer Wand ein Formteil angeformt oder angesetzt, welches für einen korrekten Einschub des Kühlgebläsegehäuses in den Schacht mit einer entsprechenden Aussparung an einer der Schachtwände korrespondiert. Aufgrund dieser Ausbildung wird erreicht, dass bei der Montage, wenn der Werker das kastenförmige Gehäuse des Kühlgebläses ausrichten muss, er einen Fehleinsatz nicht vornehmen kann, da ihm insbesondere ein Einschieben nur dann möglich ist, wenn das Formteil korrekt ausgerichtet ist und mit der Aussparung im Einsatz korrespondiert. Dadurch werden Fehlmontagen unterbunden, welche später dann wieder behoben werden müssten. In Weiterbildung der Erfindung ist auf der oberen Schachtwand eine Halterung für einen elektrischen Anschluss des Kühlgebläses vorgesehen. Ist also das Kühlgebläse in dem Schacht integriert, so bedarf es nur noch hier den Stecker mit der elektrischen Leitung an die Halterung anzuclipsen, so dass dann auch die elektrische Verbindung hergestellt ist.

Ein Ausführungsbeispiel der Erfindung ist in den Zeichnungen rein schematisch dargestellt und wird nachfolgend näher beschrieben. Es zeigt:
- Figur 1: eine perspektivische Darstellung eines Wäschetrockners,
- Figur 2: eine perspektivische Darstellung des Bodenmoduls mit angesetzter Frontwand,
- Figur 3: eine perspektivische Darstellung des Schachtes in explosionsartiger Darstellung mit dem einzuschiebenden Kühlgebläses,
- Figur 4: eine weitere perspektivische Darstellung des Schachtes mit den zentrierenden Federelementen,
- Figur 5: eine geschnittene Ansicht a des Schachtes sowie eine perspektivische Darstellung b des Schachtes mit den Federelementen,
- Figur 6: eine Seitenansicht a des Schachtes sowie eine geschnittene Ansicht b des Schachtes mit Schnapphaken,
- Figur 7: eine Einzeldarstellung des Schnapphakens in der Perspektive,
- Figur 8: eine perspektivische Darstellung a des Schachtes mit integriertem Kühlgebläse sowie der Halterung in Einzeldarstellung b für die elektrische Anschlussleitung,
- Figur 9: eine Draufsicht auf den Schacht mit dem Einschubschlüssel und
- Figur 10: eine weitere geschnittene Ansicht des Schachtes, ebenfalls mit dem Einschubschlüssel.

Die Figur 1 zeigt in der perspektivischen Darstellung einen Trockner 1 mit einer in einem Gehäuse 2 drehbar gelagerten Trommel 3, welches in seiner Grundbauform ein Bodenmodul 4 umfasst, wie dies insbesondere in der Figur 2 dargestellt ist. Dabei wird der Trommel 3 erhitzte Prozessluft zugeleitet, wobei der Wäschetrockner 1 mit einer im Bodenmodul 4 angeordneten Wärmepumpeneinrichtung ausgestattet ist, die in den Darstellungen nicht näher gezeigt wird. Die Wärmepumpeneinrichtung als solches umfasst hierbei ein Kältemittel, welches im Kreislauf über einen Verdampfer, einen Verdichter, einen Verflüssiger und eine Drosseleinrichtung geführt wird. Dabei ist zur Kühlung insbesondere des Verdichters und/oder des Kältemittels ein Kühlgebläse 5 vorgesehen, wie dies insbesondere in der Figur 3, 4 und 8 zu erkennen ist.

Gemäß der Erfindung weist hierbei das Bodenmodul 4 als Baugruppe mit der Wärmepumpeneinheit einen Schacht 6 auf, wie dieser beispielsweise in der Figur 2 und 3 zu erkennen ist. In den Schacht 6 ist das Kühlgebläse 5 für den am Bodenmodul 4 eingefassten Verdichter einsetzbar, wie dies in der Figur 3 bis 10 näher gezeigt wird.

Wie insbesondere in der Zusammenschau der Figuren zu erkennen ist, weist der Schacht 6 am Bodenmodul 4 eine seitliche Öffnung 7 auf zur Montage bzw. zur Demontage des Kühlgebläses 5. Der Schacht 6 weist hierbei im Wesentlichen eine Kastenform auf mit geöffneten Seitenwänden 8 und 9 zur Durchleitung des Kühlstromes, wie diese näher in der Figur 2 und 3 zu erkennen sind. Es versteht sich nun von selbst, dass bei korrektem Einbau des Kühlgebläses 5 in dem Schacht 6 die Luft über die Frontwand und hier über ein Sieb 10 angesogen wird, wobei dann durch die beiden geöffneten Seitenwände 8 und 9 die Luft in den Innenraum des Bodenmoduls 4 strömt, wo die Kühlluft den dort eingebauten Kompressor oder Verdichter umströmt.

Wie insbesondere aus der Figur 3 bis 10 ebenfalls zu erkennen ist, ist das Kühlgebläse 5 aus einem kastenförmigen Gehäuse 11 gebildet, welches im Formschluss in den Schacht 6 einschiebbar ist. Wie insbesondere aus der Figur 4, 5 und 6 zu erkennen ist, sind im Wandbereich des Schachtes 6 federnde Elemente 12 angeordnet zur spielfreien Halterung des Kühlgebläses 5 in eingeschobenem Zustand. Es versteht sich nun von selbst, dass wenn das kastenförmige Gehäuse 11 des Kühlgebläses 5 eingeschoben ist, die federnden Elemente 12 eine Zentrierung des Gehäuses 11 im Schacht 6 bereitstellen. Dabei sind die federnden Elemente 12 aus der Kunststoffwand herausgeformt.

Nach einer besonders vorteilhaften Ausgestaltung der Erfindung, dargestellt in der Figur 6 und 7, ist im Öffnungsbereich des Schachtes 6 ein gegen selbsttätiges Herausrutschen sichernder Schnapphaken 13 angeordnet, der das Gehäuse 11 des Kühlgebläses 5 im eingeschobenen Zustand hintergreift. Wird der Schnapphaken 13 entriegelt, so besteht auf einfache Art und Weise eine Demontage des Kühlgebläses, indem dieses einfach aus dem Schacht 6 herausgezogen werden kann.

Nach einer besonders vorteilhaften Weiterbildung ist am Gehäuse 11 des Kühlgebläses 5 an wenigstens einer Wand ein Formteil 14 oder ein Niet angeformt oder angesetzt, wie dies in der Figur 9 und 10 gezeigt wird. Dieses Formteil 14 korrespondiert für einen korrekten Einschub des Kühlgebläsegehäuses 11 in dem Schacht 6 mit einer entsprechenden Aussparung 15 an einer der Schachtwände. Somit wirkt insbesondere dieses Formteil 14 wie eine Art Schlüssel, so dass aufgrund dieser Ausbildung immer ein korrekter Einschub erfolgt, wobei bei unkorrektem Ansetzen des Gehäuses 11 an den Schacht 6 ein Einschieben unterbunden wird, weil die Teile nicht im Korrespondenzstellung sind.

In Weiterbildung ist auf der oberen Schachtwand, dargestellt in der Figur 8, eine Halterung 17 für einen elektrischen Anschluss 18 des Kühlgebläses 5 vorgesehen. Ist also das Kühlgebläse 5 im Schacht 6 untergebracht und durch den Schnapphaken 13 gegen selbsttätiges Herauswandern gesichert, so kann die Klemme an der Halterung 17 an der oberen Wand des Schachtes 6 eingeclipst werden, so dass auch der elektrische Anschluss 18 für das Kühlgebläse 5 gegeben ist.

### Bezugszeichenliste:

1. Trockner
2. Gehäuse/Trockner
3. Trommel
4. Bodenmodul
5. Kühlgebläse
6. Schacht
7. Öffnung
8. Seitenwand
9. Seitenwand
10. Sieb
11. kastenförmiges Gehäuse
12. Federelement
13. Schnapphaken
14. Formteil
15. Aussparung
16. obere Seitenwand Schacht
17. Halterung
18. Anschluss

## Patentansprüche

1. Wäschetrockner (1) mit einer in einem Gehäuse (2) drehbar gelagerten Trommel (3), welches in seiner Grundbauform ein Bodenmodul (4) umfasst, wobei der Trommel (3) erhitzte Prozessluft zugeleitet wird, und wobei der Trockner (1) mit einer im Bodenmodul (4) angeordneten Wärmepumpeneinrichtung ausgestattet ist, bei der Kältemittel im Kreislauf über einen Verdampfer, einen Kompressor, einen Verflüssiger und eine Drosseleinrichtung zirkuliert, wobei die Prozessluft zur Erwärmung über den Verflüssiger geführt wird, wobei zur Kühlung des Kompressors, oder des Kompressors und des Kältemittels, ein Kühlgebläse (5) vorgesehen ist, wobei das Bodenmodul (4) als Baugruppe mit der Wärmepumpeneinheit einen kastenförmig ausgebildeten Schacht (6) aufweist, in dem das Kühlgebläse (5) für den am Bodenmodul (4) eingefassten Kompressor einsetzbar ist, wobei der Schacht (6) eine Öffnung (7) zur Aufnahme bzw. zur Demontage des Kühlgebläses (5) aufweist und mit geöffneten Seitenwänden (8) und (9) zur Durchleitung des Kühlluftstromes ausgebildet ist,
**dadurch gekennzeichnet,**
**dass** die Öffnung (7) des Schachtes (6) zu einer Seite des Bodenmoduls (4) hin ausgerichtet ist und dass das Kühlgebläse (5) ein kastenförmiges Gehäuse (11) aufweist, welches in Formschluss in den Schacht (6) einschiebbar ist, wobei im Wandbereich des Schachtes (6) federnde Elemente (12) angeordnet sind zur spielfreien Halterung des Kühlgebläses (5) im eingeschobenen Zustand.

2. Wäschetrockner nach Anspruch 1,
**dadurch gekennzeichnet,**
**dass** die federnden Elemente (12) aus dem Wandbereich des Schachtes (6) herausgeformt ausgebildet sind.

3. Wäschetrockner nach Anspruch 1 bis 2,
**dadurch gekennzeichnet,**
**dass** im Öffnungsbereich des Schachtes (6) ein gegen selbsttätiges Herausrutschen sichernder Schnapphaken (13) angeordnet ist, der das Kühlgebläsegehäuse (11) im eingeschobenen Zustand hintergreift.

4. Wäschetrockner nach Anspruch 1 bis 3,
**dadurch gekennzeichnet,**
**dass** am Kühlgebläsegehäuse (11) an wenigstens einer Wand ein Formteil (14) angeformt oder angesetzt ist, welches für einen korrekten Einschub des Kühlgebläsegehäuses (11) in den Schacht (6) mit einer entsprechenden Aussparung (15) an einer der Schachtwände korrespondiert.

5. Wäschetrockner nach Anspruch 1 bis 4,
**dadurch gekennzeichnet,**
**dass** auf der oberen Schachtwand (16) des kastenförmigen Schachtes (6) eine Halterung (17) für einen elektrischen Anschluss (18) des Kühlgebläses (5) vorgesehen ist.

## Claims

1. Tumble dryer (1) comprising a drum (3) that is rotatably mounted in a housing (2) and, in its basic form, comprises a base module (4), heated process air being supplied to the drum (3), and the dryer (1) being equipped with a heat pump device arranged in the base module (4), in which device coolant circulates in a circuit through an evaporator, a compressor, a condenser and a throttle device, the process air being guided over the condenser,
a cooling fan (5) being provided to cool the compressor, or the compressor and the coolant, the base module (4), as an assembly with the heat pump unit, comprising a box-shaped shaft (6) in which the cooling fan (5) for the compressor set on the base module (4) can be placed, the shaft (6) comprising an opening (7) for receiving or for removing the cooling fan (5) and being designed having open side walls (8) and (9) for the passage of the cooling air flow, **characterised in that**
the opening (7) of the shaft (6) is oriented towards one side of the base module (4) and **in that** the cooling fan (5) comprises a box-shaped housing (11), which can be inserted into the shaft (6) in a positive fit, resilient elements (12) being arranged in the wall region of the shaft (6) in order to mount the cooling fan (5) so as to have zero clearance when inserted.

2. Tumble dryer according to claim 1,
**characterised in that**
the resilient elements (12) are shaped out of the wall region of the shaft (6).

3. Tumble dryer according to any of claims 1 to 2,
**characterised in that**
a snap hook (13) which automatically stops itself from slipping out is arranged in the opening region of the shaft (6) and engages behind the cooling fan housing (11) when inserted.

4. Tumble dryer according to any of claims 1 to 3,
**characterised in that**
a moulded part (14) is integrally formed or placed on the cooling fan housing (11) on at least one wall, which part corresponds to a corresponding recess (15) in one of the shaft walls for correct insertion of the cooling fan housing (11) into the shaft (6).

5. Tumble dryer according to any of claims 1 to 4,
**characterised in that**
a mounting (17) for an electrical connection (18) of the cooling fan (5) is provided on the upper shaft wall (16) of the box-shaped shaft (6).

## Revendications

1. Sèche-linge (1) comportant un tambour (3) installé de manière rotative dans un châssis (2), comprenant un module inférieur (4) dans sa conception de base, le tambour (3) étant alimenté en air de traitement chauffé, et le sèche-linge (1) étant équipé d'un dispositif de pompe à chaleur disposé dans le module inférieur (4), dispositif de pompe à chaleur dans lequel un agent réfrigérant circule dans le circuit par l'intermédiaire d'un évaporateur, d'un compresseur, d'un condenseur et d'un dispositif d'étranglement, l'air de traitement étant acheminé pour chauffer par l'intermédiaire du condenseur, un ventilateur de refroidissement (5) étant prévu pour refroidir le compresseur, ou le compresseur et l'agent réfrigérant,
le module inférieur (4) comportant, en tant qu'ensemble avec le dispositif de pompe à chaleur, un arbre (6) en forme de caisson dans lequel le ventilateur de refroidissement (5) peut être inséré pour le compresseur encadré sur le module inférieur (4), l'arbre (6) comportant une ouverture (7) permettant de recevoir ou de démonter le ventilateur de refroidissement (5) et étant formé avec des parois latérales (8) ouvertes et (9) permettant au flux d'air de refroidissement de s'écouler,
**caractérisé**
**en ce que** l'ouverture (7) de l'arbre (6) est orientée vers un côté du module inférieur (4) et **en ce que** le ventilateur de refroidissement (5) comporte un châssis (11) en forme de caisson pouvant être inséré dans l'arbre (6) par complémentarité de forme, des éléments élastiques (12) étant disposés dans la zone de paroi de l'arbre (6) pour maintenir sans jeu le ventilateur de refroidissement (5) à l'état inséré.

2. Sèche-linge selon la revendication 1,
**caractérisé**
**en ce que** les éléments élastiques (12) sont formés en saillie à partir de la zone de paroi de l'arbre (6).

3. Support selon les revendications 1 à 2,
**caractérisé**
**en ce qu'**un crochet d'encliquetage (13) bloquant le glissement automatique est agencé dans la zone d'ouverture de l'arbre (6), lequel crochet d'encliquetage accroche par l'arrière le châssis du ventilateur de refroidissement (11) à l'état inséré.

4. Sèche-linge selon les revendications 1 à 3,
**caractérisé**
**en ce qu'**une partie moulée (14) est formée ou fixée sur le châssis du ventilateur de refroidissement (11) au niveau d'au moins une paroi, laquelle partie moulée correspond à un évidement (15) correspondant sur l'une des parois de l'arbre pour permettre l'insertion correcte du châssis du ventilateur de refroidissement (11) dans l'arbre (6).

5. Sèche-linge selon les revendications 1 à 4,
**caractérisé**
**en ce qu'**un support (17) pour une connexion électrique (18) du ventilateur de refroidissement (5) est prévu sur la paroi d'arbre (16) supérieure de l'arbre (6) en forme de caisson.
